# EUROPÄISCHE PATENTSCHRIFT

(11) **EP 0 808 673 B1**
(45) Veröffentlichungstag und Bekanntmachung des Hinweises auf die Patenterteilung: **30.05.2001**
(21) Anmeldenummer: 97250147.2
(22) Anmeldetag: 29.04.1997
(51) Int. Cl.: B21B 13/02, B21B 29/00

(54) **Walzgerüst mit Stütz- und Arbeitswalzen**
Rolling stand with back-up rolls and work rolls
Cage de laminoir à cylindres d'appui et de travail

(30) Priorität: 20.05.1996 DE 19622305
(43) Veröffentlichungstag der Anmeldung: 26.11.1997
(73) Patentinhaber: SMS Demag AG, 40237 Düsseldorf (DE)
(72) Erfinder: Figge, Dieter, Dipl.-Ing., 45147 Essen (DE)
(74) Vertreter: Meissner, Peter E., Dipl.-Ing.

(56) Entgegenhaltungen:
- EP-A- 0 233 597
- EP-A- 0 525 552
- EP-A- 0 744 227
- DE-A- 1 929 942
- DE-C- 586 241
- DE-C- 977 108
- PATENT ABSTRACTS OF JAPAN vol. 018, no. 127 (M-1569), 2.März 1994 & JP 05 317918 A (MITSUBISHI HEAVY IND LTD), 3.Dezember 1993,
- PATENT ABSTRACTS OF JAPAN vol. 018, no. 034 (M-1544), 19.Januar 1994 & JP 05 269510 A (MITSUBISHI HEAVY IND LTD), 19.Oktober 1993,
- PATENT ABSTRACTS OF JAPAN vol. 017, no. 690 (M-1530), 16.Dezember 1993 & JP 05 237522 A (MITSUBISHI HEAVY IND LTD), 17.September 1993,

## Beschreibung

Die Erfindung betrifft ein Walzgerüst mit Stütz- und Arbeitswalzen zum Walzen von Blechen und Bändern.

Aus der JP-A-5-317918 ist ein Walzgerüst mit Stütz- und Arbeitswalzen zum Walzen von Blechen und Bändern bekannt, bei dem mindestens die in Einbaustücken innerhalb der zwischen den Ständersäulen der Walzenständer gebildeten Ständerfenster gelagerten oberen und unteren Arbeitswalzen durch gegensinniges Horizontalverschieben mittels den Einbaustücken wirkmäßig zugeordneter Verschiebeantriebe die Walzen aus der gemeinsamen Vertikalebene heraus in solche Stellungen verschiebbar sind, in denen sich die durch die Walzenachse der oberen Arbeitswalze und der unteren Arbeitswalze verlaufenden Vertikalebenen kreuzen, und wobei zur Verschiebung der Arbeitswalzen in horizontaler Richtung die Ständersäulen des Walzgerüstes in Walzrichtung durchbrochen sind und jeweils Führungen für horizontal in das Ständerfenster hineinragende verschiebbare Balken bilden, von denen jeweils zwei koaxial gegenüberliegende Balken einem Einbaustück zugeordnet sind, das durch synchronisierte Verschiebung dieser Balken im Ständerfenster horizontal bewegbar ist, wobei zum Biegen der Arbeitswalzen in vertikaler Richtung jeder Balken an seinem in das Ständerfenster hineinragenden Ende mindestens einen vertikal wirkenden Biegezylinder aufnimmt, der jeweils einen Vorsprung am Einbaustück hintergreift und wobei ferner die dem Ständerfenster abgewandten Enden der in den Ständersäulen geführten Balken mit horizontal wirkenden Verschiebezylindern in Verbindung stehen, die sich außen an den Ständersäulen abstützen.

Systeme, bei denen eine gegensinnige Verschwenkung von Ober- und Unterwalzen eines Quarto-Walzgerüstes vorgenommen wird, sind bekannt. Durch Verschränkung der Walzen und das Kreuzen der Walzenachsen kann das Profil des Walzgutes eingestellt werden, evtl. in Verbindung mit Arbeitswalzen-Biegekräften zusätzlich. Ein daraus sich ergebender Vorteil ist ein größerer Stellbereich bei der Einstellung des Walzgut-Profils.

Zum Verstellen der Walzenpaare sind die verschiedensten Lösungen vorgeschlagen worden. Die europ. Patentanmeldung 0 525 552 A1 schlägt für die Einbaustücke der Arbeits-und der Stützwalzen gemeinsame Verschiebeblöcke vor, die zwischen den Einbaustücken und dem Walzenständer angeordnet sind und an ihren den Einbaustücken abgewandten Seiten Keilflächen aufweisen, welche mit vertikal verstellbaren Verschiebeantrieben mit eben solchen Keilflächen korrespondieren. Beim Verstellen dieser Verschiebeantriebe bewirken die aufeinandergleitenden Keilflächen eine Horizontalverschiebung der Verschiebeblöcke, wodurch diese die seitlich anliegenden Einbaustücken verstellen.

Aus der gleichen Schrift sind auch andere Verstellantriebe bekannt geworden, wie Hydraulikzylinder oder mechanisch auf die Einbaustücke wirkende Spindeln, mit denen jeweils die Einbaustücke zur Veränderung der Walzenpositionen innerhalb des Ständerfensters horizontal verschoben werden.

Die bekannten Systeme sind sehr aufwendig, insbesondere dann, wenn zusätzlich zur Verschiebung der Walzen Einrichtungen zu deren Biegen vorgesehen sind, die gewöhnlich spezielle Arbeitswalzen-Lager erfordern. Die Walzensätze müssen mit Axialverriegelungen versehen sein, um die durch die systembedingte Schrägstellung der Walzen auftretenden Axialkräfte aufnehmen zu können. Ein Nachrüsten bestehender Walzgerüste mit Systemen zum Kreuzen und Biegen der Arbeitswalzen ist nicht oder nur mit unvertretbar hohem Aufwand möglich.

Ausgehend von einem Stand der Technik, wie er beispielsweise durch die EP 0 525 552 A1 bekannt ist, besteht die Aufgabe der vorliegenden Erfindung darin, an einem Walzgerüst mit Stütz- und Arbeitswalzen zum Walzen von Blechen und Bändern eine Einrichtung zum Kreuzen und Biegen der Arbeitswalzen vorzusehen, die unter Vermeidung aufwendiger Mechanik auch an bestehenden Walzwerken problemlos nachrüstbar sind.

Zur Lösung der Aufgabe wird in Verbindung mit den Merkmalen im Oberbegriff des Patentanspruchs 1 erfindungsgemäß vorgeschlagen, daß an den gegenüberliegenden, parallel zur Walzrichtung verlaufenden Innen- und Außenseiten jeder Ständersäule je ein Verschiebe- und Schwenklager für einen von zwei zueinander parallelen, miteinander gekoppelten, im wesentlichen horizontalen Balken angeordnet ist, die beidseitig über die Ständersäulen hinaus einerseits in das Ständerfenster hinein- und nach der dem Ständerfenster abgewandten Seite aus dem Walzenständer herausragen, wobei jeweils die in die Ständerfenster einer Ständerseite hineinragenden Enden zweier Balkenpaare das betreffende Arbeitswalzeneinbaustück der oberen und unteren Arbeitswalze beidseitig in Vertikal- und Horizontalrichtung synchron verstellbar abstützen und die jeweils anderen auskragenden Enden dieser Balkenpaare mit den Verschiebe- und mit Biegezylindern korrespondieren, die, zwischen dem Walzenständer und den Balken angeordnet, letztere gegensinnig in den Verschiebelagern verschieben und/oder um die Schwenkachsen der Schwenklager schwenken.

Mit der Erfindung wird mit außen am Ständer geführten verschiebbaren und verschwenkbaren Balken ein sehr einfaches System vorgeschlagen, das im Sinne einer horizontalen und vertikalen Bewegung auf die Einbaustücke einwirkt. Die Biegekräfte werden an den Außenseiten des Gerüstes erzeugt und über die Schwenklager der Balken in den Ständer geleitet. Im Bereich der Schwenklager sind gleichzeitig die Verschiebelager für die Balken vorgesehen, so daß sich insgesamt ein mechanisch sehr einfaches System ergibt, dessen besonderer Vorteil darin besteht, daß die gesamte Einrichtung nachträglich auch an bestehende Walzgerüste angebaut werden kann.

Vorzugsweise besteht jedes Verschiebe- und Schwenklager aus an den Ständersäulen achsparallel und bezogen auf eine Ständersäule achsgleich angeordneten, um ihre horizontalen Zentralachsen schwenkbaren Führungsbüchsen, die jeweils in Querrichtung zentral von einer den Balken beidseitig in Längsrichtung führenden Ausnehmung durchbrochen sind und die mit ihren zylindrischen Außenmantelflächen beidseitig der Balkenlängsachsen in Lagerschalen gleitend geführt sind, die ihrerseits in an den Ständersäulen angeordneten Lagerblöcken vorgesehen sind.

Die das Schwenklager darstellenden Führungsbüchsen sind sehr kräftig dimensioniert und nehmen gleichzeitig auch die Lagerung für die Hin- und Herbewegung der Balken in horizontaler Richtung auf. Die zur Abstützung der Führungsbüchsen an den Ständersäulen vorgesehenen Lagerblöcke, können dort nachträglich angebracht werden.

Zum Biegen der Arbeitswalzen sind nach einem weiteren Merkmal der Erfindung Biegezylinder vorgesehen, die an einer Konsole an der Ständersäule einerseits und andererseits an den Balken gleitend angeordnet sind, wobei die Biegekräfte über die Führungsbüchsen und die Lagerschalen in die Ständersäulen geleitet werden. Diese Biegezylinder wirken in vertikaler Richtung auf das aus dem Bereich der Ständersäulen nach außen ragende Ende jedes Balkens, unabhängig von seiner Verschiebestellung. Der Balken bildet einen zweiarmigen Hebel. Damit die Verschiebung der Balken gewährleistet ist, sind die dem Balken zugewandten Enden der Biegezylinder gleitend an dem Balken abgestützt.

Vorzugsweise erfolgt die Koppelung eines Balkenpaares an einer Ständersäule über beidseitig der Ständersäulen sich quer zu den Balken erstreckende Traversen. Auf diese Weise wird ein stabiles geschlossenes System geschaffen, das auch in der Lage ist, große Kräfte zu übertragen.

Eine günstige Ausgestaltung der Erfindung ist dadurch gekennzeichnet, daß die beidseitigen Führungsbüchsen jedes Schwenk- und Verschiebelagers auf einer gemeinsamen, die Ständersäule und ein in Verschieberichtung des Balkens im Balken verlaufendes Langloch durchdringenden Achse angeordnet sind, die als Druckmittel betätigte Zugstange ausgebildet, die Balken des Balkenpaares gegeneinander verspannt und klemmt. Durch eine Bohrung in jeder Ständersäule des Walzgerüstes wird die die beiden Führungsbüchsen verbindende Achse gesteckt, die gleichzeitig dazu dient, die Balken in den Führungsbüchsen zu klemmen. Dazu ist stirnseitig an die als Zugstange ausgebildete Achse einerseits ein Druckmittelzylinder angesetzt, mit dem die Klemmkraft gegen ein am anderen Ende der Zugstange vorgesehenes Widerlager in axialer Richtung aufgebracht werden kann. Die Klemmung kann über Federpakete unterstützt werden.

Mit der "Balkenlösung" wird eine sehr kostengünstige und einfache mechanische Lösung geschaffen, die problemlos zur Nachrüstung alter Walzgerüste eingesetzt werden kann. Die Einrichtung arbeitet funktionssicher und genau und ermöglicht das Biegen und Verschieben der Arbeitswalzen im notwendigen Stellbereich. Die Einrichtungen sind Bestandteil des Walzenständers und werden nur einmal für alle Arbeitswalzen benötigt. Damit sinkt das Invest-Kapital insbesondere gegenüber Lösungen, bei denen die Einrichtungen zum Biegen und Kreuzen der Arbeitswalzen unmittelbar den Arbeitswalzen bzw. deren Einbaustücken zugeordnet sind.

Ausführungsbeispiele der beiden erfindungsgemäßen Vorschläge sind in der Zeichnung dargestellt und werden nachfolgend beschrieben. Es zeigt:
- Figur 1: ein Walzgerüst mit Stütz- und Arbeitswalzen zum Walzen von Blechen mit der erfindungsgemäßen Einrichtung;
- Figur 2: einen vergrößerten Schnitt durch die Verschiebe- und Schwenklager nach der Erfindung;
- Figur 3: einen um 90° gedrehten Schnitt durch die erfindungsgemäße Einrichtung und deren Biegezylinder;
- Figur 4: die Klemmung der Balken über die Zugstangen.

In Figur 1 ist mit 1 der Walzenständer eines Quarto-Walzgerüstes bezeichnet, dessen obere Stützwalze mit 2a und dessen untere Stützwalze mit 2b bezeichnet ist und dessen obere Arbeitswalze mit 3a und untere Arbeitswalze mit 3b benannt ist. Das Walzgut ist bei 4 angedeutet. Der Walzenständer 1 hat vier Ständersäulen, von denen zwei in der Zeichnung erkennbare Ständersäulen mit 5 und 6 bezeichnet sind. Die Ständersäulen einer Seite des Walzenständers 1 begrenzen zwischen sich das Ständerfenster 11, in dem die Einbaustücke 7 der Stützwalzen und 8 der Arbeitswalzen geführt sind.

An den gegenüberliegenden, parallel zur Walzrichtung verlaufenden Innen- und Außenseiten jeder Ständersäule 5, 6 sind horizontale (senkrecht zur Zeichnungsebene verlaufende) Balken angeordnet, die in Figur 1 mit 9 bezeichnet sind und im folgenden anhand der Figur 2 beschrieben werden.

Die Zeichnung ist eine vereinfachte Darstellung der Konstruktion, wobei unwesentliche Teile weggelassen sind. In Figur 2 sind zunächst gleiche Teile gleich bezeichnet. Erkennbar sind die Balken 9 der Erfindung, die an den Ständersäulen 5, wie der Pfeil 10 andeutet, im wesentlichen horizontal geführt sind und verschwenkbar sind. Die Balken 9 ragen mit ihren Enden 9a in das zwischen den Ständersäulen 5 gebildete Ständerfenster 11 hinein und halten mit ihren Stirnseiten das Einbaustück 8 der Arbeitswalze 3a bzw. 3b beidseitig. Gleichzeitig hintergreifen die Enden 9a der Balken bei 9b Vorsprünge der Einbaustücke 8, die mit 8a bezeichnet sind. An diesen Vorsprüngen 8a kann jedes Einbaustück 8 der Stützwalzen 2a und 2b in vertikaler Richtung verstellt werden, indem die Balken 9 verschwenkt werden. Zu diesem Zweck sind die Balken 9 in um horizontale Schwenkachse 12 verschwenkbaren Führungsbüchsen 13 in Ausnehmungen 14 geführt, wobei die Führungsbüchsen 13 in Längsrichtung der Balken Gleitführungen bildende Durchbrüche aufweisen. Die Führungsbüchsen ihrerseits sind an ihren zylindrischen Außenmantelflächen 15 in entsprechenden Lagerschalen gleitend geführt, die in an den Ständersäulen 5 angesetzten Lagerblöcken 16 angeordnet sind. Um sowohl die Schwenkbewegung der Balken 9 um die Schwenkachsen 12 zu ermöglichen, als auch die Verschiebbarkeit der Balken 9 in ihren Längsrichtungen zu ermöglichen, sind in den Balken 9 Langlöcher 17 vorgesehen, die in ihrer Längserstreckung dem Verschiebeweg der Balken 9 angepaßt sind.

Zur Biegung der Arbeitswalzen 3a, 3b durch Verschwenken der Balken 9 um ihre Schwenkachsen 12 sind an den Ständersäulen 5 Konsolen 18 angesetzt, an denen schwenkbare Biegezylinder 19, in Vertikalrichtung wirkend, angelenkt sind. Die Biegezylinder 19 stützen sich über Gleitführungen 20 gegen die an der an dem Ständerfenster 11 abgewandten Seite der Ständersäulen 5 herausragenden Enden der Balken 9 ab und ermöglichen so das Verschwenken um die Schwenkachsen 12. Zur Verschiebung der Balken 9 in Längsrichtung sind die Verschiebezylinder 21 vorgesehen, die einerseits bei 22 an den Ständersäulen 5 und andererseits bei 23 an Quertraversen 24 abgestützt sind, die ihrerseits an den freien Enden der Balken 9, jeweils zwei ein Balkenpaar bildende Balken 9 verbindend, vorgesehen sind.

Die Anordnung der Biegezylinder 19, von denen jeweils zwei Stück vorgesehen sind sowie die Anordnung der Verschiebezylinder 21 läßt sich der Figur 3 entnehmen, die einen Längsschnitt durch die Biegezylinder 19 darstellt. Auch hier sind gleiche Teile gleich bezeichnet.

In Figur 4 ist erkennbar, wie die Balken 9 nach der Verschiebung um ihre Längsachse und damit nach der Verschiebung der Einbaustücke 3a, 3b geklemmt werden. Dazu ist die Ständersäule 5 jedes Walzenständers 1 bei 24 durchbohrt, wobei durch die Bohrung eine Zugstange 25 geführt ist, die sowohl die Balken 9 im Bereich der Langlöcher 17 als auch die Führungsbüchsen 13 durchdringt. An einem Ende ist die Zugstange 25 mit einem ein Widerlager bildenden Kopf 26 versehen, während an dem anderen Ende ein Druckmittelzylinder 27 angesetzt ist sowie Tellerfederpakete 28. Der Kopf 26 der Zugstange 25 wird über die Tellerfedern gespannt. Dabei werden die Balken 9 in den Führungsbüchsen 13 verspannt und geklemmt. Auf diese Weise sind die Walzen während des Walzvorganges durch Festlegung der Einbaustücke 8 zwischen den Enden 9a der Balken 9 festlegbar. Der Druckmittel-Zylinder 27 dient zum Lösen der Klemmung.

## Patentansprüche

1. Walzgerüst mit Stütz- und Arbeitswalzen zum Walzen von Blechen und Bändern, bei dem mindestens die in Einbaustücken (8) innerhalb der zwischen den Ständersäulen der Walzenständer (1) gebildeten Ständerfenster gelagerten oberen und unteren Arbeitswalzen (3a, 3b) durch gegensinniges Horizontalverschieben mittels den Einbaustücken wirkmäßig zugeordneter Verschiebeantriebe die Walzen aus der gemeinsamen Vertikalebene heraus in solche Stellungen verschiebbar sind , in denen sich die durch die Walzenachse der oberen Arbeitswalze (3a) und der unteren Arbeitswalze (3b) verlaufenden Vertikalebenen kreuzen, wobei
an den gegenüberliegenden parallel zur Walzrichtung verlaufenden Innen- und Außenseiten jeder Ständersäule (5,6) je ein Verschiebe- und Schwenklager für einen von zwei zueinander parallelen miteinander gekoppelten im wesentlichen horizontalen Balken (9) angeordnet ist, die beidseitig über die Ständersäulen (5,6) hinaus einerseits in das Ständerfenster (11) hinein- und nach der dem Ständerfenster (11) abgewandten Seite aus dem Walzenständer (1) herausragen, wobei jeweils die in die Ständerfenster (11) einer Ständerseite hineinragenden Enden zweier Balkenpaare das betreffende Arbeitswalzeneinbaustück der oberen (3a) und unteren Arbeitswalze (3b) beidseitig in Vertikal- und Horizontalrichtung synchron verstellbar abstützen und die jeweils anderen auskragenden Enden dieser Balkenpaare mit den Verschiebe (21) - und mit Biegezylindern (19) korrespondieren, die, zwischen dem Walzenständer (1) und den Balken (9) angeordnet, letztere gegensinnig in den Verschiebelagern verschieben und/oder um die Schwenkachsen (12) der Schwenklager schwenken.

2. Walzgerüst mit Stütz- und Arbeitswalzen zum Walzen von Blechen und Bändern nach Anspruch 1,
dadurch gekennzeichnet,
daß jedes Verschiebe- und Schwenklager aus an den Ständersäulen (5,6) achsparallel und bezogen auf eine Ständersäule (5,6) achsgleich angeordneten, um ihre horizontalen Zentralachsen schwenkbaren Führungsbüchsen (13) besteht, die jeweils in Querrichtung zentral von einer den Balken (9) beidseitig in Längsrichtung führenden Ausnehmung (14) durchbrochen sind und die mit ihren zylindrische Außenmantelflächen (15) beidseitig der Balkenlängsachsen in Lagerschalen gleitend geführt sind, die ihrerseits in an den Ständersäulen (5,6) angeordneten Lagerblöcken (16) vorgesehen sind.

3. Walzgerüst mit Stütz- und Arbeitswalzen zum Walzen von Blechen und Bändern nach Anspruch 1 oder 2,
dadurch gekennzeichnet,
daß zum Biegen der Arbeitswalzen (3a, 3b) jeweils Biegezylinder (19) vorgesehen sind, die an einer Konsole (18) an der Ständersäule (5,6) einerseits und andererseits an dem Balken (9) gleitend angeordnet sind, wobei die Biegekräfte über die Führungsbüchsen (13) und die Lagerschalen in die Ständersäulen (5,6) geleitet werden.

4. Walzgerüst mit Stütz- und Arbeitswalzen zum Walzen von Blechen und Bändern nach einem der Ansprüche 1 bis 3,
dadurch gekennzeichnet,
daß die Kopplung eines Balkenpaares über beidseitig der Ständersäulen (5,6) sich quer zu den Balken (9) erstreckende Quertraversen (24) erfolgt.

5. Walzgerüst mit Stütz- und Arbeitswalzen zum Walzen von Blechen und Bändern nach Anspruch 2,
dadurch gekennzeichnet,
daß die beidseitigen Führungsbüchsen (13) jedes Schwenk- und Verschiebelagers auf einer gemeinsamen, die Ständersäule (5,6) und ein in Verschieberichtung des Balkens (9) im Balken (9) verlaufendes Langloch (17) durchdringenden Achse angeordnet sind, die als federkraftbetätigte Zugstange (25) ausgebildet, die die Balken (9) des Balkenpaares gegeneinander verspannt und klemmt, während das Lösen hydraulisch erfolgt.

## Claims

1. A roll stand having back-up rolls and work rolls for rolling sheets and strips, in which at least the upper and lower work rolls (3a, 3b) mounted in chocks (8) within the housing windows formed between the housing columns of the roll housing (1) may be displaced by horizontal displacement in opposite directions by means of displacement drives actively associated with the chocks out of the common vertical plane into such positions, in which the vertical planes extending through the roll axes of the upper work roll (3a) and the lower work roll (3b) intersect, wherein, on each of the opposing inner and outer sides, extending parallel to the rolling direction, of each housing column (5, 6), there is arranged a displacement and swivel bearing for one of two parallel substantially horizontal beams (9) coupled together, which beams (9) project on both sides beyond the housing columns (5, 6) on the one hand into the housing window (11) and, on the side remote from the housing window (11), out of the roll housing (1), wherein in each case the ends of two beam pairs projecting into the housing windows (11) on one housing side support the relevant work roll chock of the upper (3a) and lower (3b) work rolls on both sides such that they may be adjusted synchronously in the vertical and horizontal directions and the other protruding ends of these beam pairs correspond with the displacement (21) and bending (19) cylinders, which, arranged between the roll housing (1) and the beams (9), displace the latter in opposite directions in the displacement bearings and/or swivel them about the swivel axes (12) of the swivel bearings.

2. A roll stand having back-up and work rolls for rolling sheets and strips according to claim 1,
characterised in that
each displacement and swivel bearing consists of guide bushes (13) swivellable about their horizontal central axes and arranged axially parallel on the housing columns (5, 6) and coaxially with regard to one housing column (5, 6), which guide bushes (13) are perforated in each case centrally in the transverse direction by a recess (14) guiding the beam (9) on both sides in the longitudinal direction and are guided with their cylindrical outer circumferential surfaces (15) slidingly in bearing shells on both sides of the longitudinal beam axes, which bearing shells are in turn provided in bearing blocks (16) arranged on the housing columns (5, 6).

3. A roll stand having back-up and work rolls for rolling sheets and strips according to claim 1 or claim 2,
characterised in that,
to bend the work rolls (3a, 3b), bending cylinders (19) are in each case provided, which are arranged slidingly on a bracket (18) on the housing column (5, 6) on the one hand and on the beam (9) on the other hand, wherein the bending forces are conveyed via the guide bushes (13) and the bearing shells into the housing columns (5, 6).

4. A roll stand having back-up and work rolls for rolling sheets and strips according to one of claims 1 to 3,
characterised in that
coupling of a beam pair is effected by means of crosspieces (24) extending perpendicularly to the beam (9) on both sides of the housing columns (5, 6).

5. A roll stand having back-up and work rolls for rolling sheets and strips according to claim 2,
characterised in that
the guide bushes (13), on both sides, of each swivel and displacement bearing are arranged on a common shaft penetrating through the housing column (5, 6) and an elongate hole (17) extending in the beam (9) in the direction of displacement of the beam (9), which shaft takes the form of a spring force-actuated connecting rod (25), which clamps and grips together the beams (9) of the beam pair, while release proceeds hydraulically.

## Revendications

1. Cage de laminoir comportant des cylindres d'appui et des cylindres de travail pour laminer des tôles et des feuillards, dans laquelle au moins les cylindres de travail (3a, 3b) supérieur et inférieur, montés dans des empoises (8) à l'intérieur des fenêtres des montants formées entre les colonnes des montants de cage (1), par déplacement horizontal opposé, au moyen d'entraînements de déplacement associés de façon active aux empoises, des cylindres, peuvent être déplacés hors du plan vertical commun, dans des positions dans lesquelles les plans verticaux passant par l'axe du cylindre de travail supérieur (3a) et du cylindre de travail inférieur (3b) se croisent, un palier pivotant et un palier de déplacement pour une de deux barres (9), généralement horizontales, couplées ensemble parallèlement l'une à l'autre étant à chaque fois agencés sur les faces internes et externes opposées, s'étendant parallèlement à la direction de laminage de chaque colonne (5,6), qui, des deux côtés, à travers les colonnes (5,6), pénètrent, d'une part, dans la fenêtre des montants (11) et, vers le côté opposé à la fenêtre des montants (11), font saillie du montant de cage (1), à chaque fois les extrémités, pénétrant dans la fenêtre des montants (11) d'un côté des montants, de deux paires de barres supportant de façon réglable et synchrone, des deux côtés, en direction verticale et en direction horizontale, l'empoise correspondante du cylindre de travail supérieur (3a) et du cylindre de travail inférieur (3b), et les autres extrémités à chaque fois en saillie de ces paires de barres correspondant avec des vérins de déplacement (21) et des vérins de cintrage (19), qui, agencés entre le montant de cage (1) et les barres (9), déplacent ces dernières en sens opposé dans les paliers de déplacement et/ou pivotent celles-ci autour des axes de pivotement (12) des paliers pivotants.

2. Cage de laminoir comportant des cylindres d'appui et des cylindres de travail pour laminer des tôles et des feuillards selon la revendication 1,
caractérisée en ce que chaque palier de déplacement ou chaque palier pivotant est constitué de douilles de guidage (13), pouvant pivoter autour de leurs axes centraux horizontaux, agencées sur les colonnes (5, 6) parallèlement à l'axe et en ayant le même axe relativement à une colonne (5, 6), qui, à chaque fois, sont percées, en direction transversale, de façon centrale, par un évidement (14) guidant les barres (9) des deux côtés en direction longitudinale et qui, par leurs surfaces d'enveloppe externes (15) cylindriques sont guidées de façon coulissante, des deux côtés des axes longitudinaux des barres, dans des coquilles de palier, qui, de leur côté, sont prévues dans des blocs de palier (16) agencés sur les colonnes (5, 6).

3. Cage de laminoir comportant des cylindres d'appui et des cylindres de travail pour laminer des tôles et des feuillards selon la revendication 1 ou 2,
caractérisée en ce que, pour cintrer les cylindres de travail (3a, 3b), sont prévus, à chaque fois, des vérins de cintrage (19), qui sont agencés sur une console (18) sur la colonne (5, 6), d'une part et, d'autre part, sur la barre (9) de façon coulissante, les forces de cintrage étant guidées par l'intermédiaire des douilles de guidage (13) et des coquilles de palier dans les colonnes (5, 6).

4. Cage de laminoir comportant des cylindres d'appui et des cylindres de travail pour laminer des tôles et des feuillards selon une des revendications 1 à 3,
caractérisée en ce que le couplage d'une paire de barres est effectué par l'intermédiaire de traverses. (24) s'étendant transversalement par rapport aux barres (9) des deux côtés des colonnes (5, 6).

5. Cage de laminoir comportant des cylindres d'appui et des cylindres de travail pour laminer des tôles et des feuillards selon la revendication 2,
caractérisée en ce que les douilles de guidage (13) bilatérales de chaque palier pivotant et chaque palier de déplacement sont agencées sur un axe commun traversant les colonnes (5, 6) et un trou oblong (17) s'étendant dans la barre (9) dans la direction de déplacement de la barre (9), qui est réalisé comme tirant (25) actionné par une force élastique, qui tend et serre l'une contre l'autre les barres (9) de la paire de barres, tandis que le desserrage est effectué de façon hydraulique.
